# EUROPÄISCHE PATENTSCHRIFT

(11) **EP 3 431 778 B1**
(45) Veröffentlichungstag und Bekanntmachung des Hinweises auf die Patenterteilung: **27.12.2023**
(21) Anmeldenummer: 18184051.3
(22) Anmeldetag: 17.07.2018
(51) Int. Cl.: F04D 29/70, F04D 29/64

(54) **BEFESTIGUNG EINER BEFESTIGUNGSSTREBE FÜR EIN LÜFTERSCHUTZGITTER**
FASTENING OF A FASTENING STRUT FOR A PROTECTIVE GRATING FOR A FAN
FIXATION D'UNE BARRE DE FIXATION POUR UNE GRILLE DE PROTECTION DE VENTILATEUR

(30) Priorität: 19.07.2017 DE 102017116283
(43) Veröffentlichungstag der Anmeldung: 23.01.2019
(73) Patentinhaber: ebm-papst Mulfingen GmbH & Co. KG, 74673 Mulfingen (DE)
(72) Erfinder: ECCARIUS, Michael, 74673 Mulfingen-Jagstberg (DE)
(74) Vertreter: Staeger & Sperling Partnerschaftsgesellschaft mbB

(56) Entgegenhaltungen:
- WO-A1-2008/037023
- DE-A1- 10 111 397
- DE-A1-102011 121 025
- DE-A1-102015 004 019
- DE-U1-202009 010 930
- GB-A- 601 222
- US-A- 5 271 588

## Beschreibung

Die Erfindung betrifft eine Befestigungsvorrichtung einer Befestigungsstrebe für ein Lüfterschutzgitter sowie ein Lüfterschutzgitter mit wenigstens einer Befestigungsstrebe und einer derartigen Befestigungsvorrichtung.

Lüfterschutzgitter werden beispielsweise bei Axiallüftern als Berührschutz eingesetzt. Sie umfassen üblicherweise eine Vielzahl von konzentrischen in radialer Richtung beabstandeten Gitterstäben. Zudem sind die Lüfterschutzgitter häufig dreidimensional ausgebildet, wobei ihr radialer Randabschnitt durch hauptsächlich axial beabstandete Gitterstäbe gebildet ist. Auch zueinander radial und axial beabstandete Gitterstäbe können vorgesehen sein, um schräge Verläufe auszubilden.

Durch radial über die Gitterstäbe verlaufende Befestigungsstreben werden die Gitterstäbe der Lüfterschutzgitter miteinander positionsfest befestigt und stabilisiert. Zudem werden die Lüfterschutzgitter über die Enden der Befestigungsstreben an dem Lüfter bzw. dem Lüftermotor befestigt. Diese Anbindungsstellen sind hohen Belastungen ausgesetzt, da zum einen die durch den Betrieb des Lüftermotors erzeugten Biege- und Rotationsmomente, zum anderen im Betrieb erzeugte Schwingungen aufgenommen werden müssen. Die Anbindungsstelle der Befestigungsstrebe muss deshalb äußerst stabil ausgebildet sein, um Brüche der Strebe oder der Befestigungsmittel zu verhindern. Entsprechende Anforderungen werden generell auch an die Befestigungslösung der Streben gestellt.

Stand der Technik zu derartigen Befestigungsstreben und Lüfterschutzgittern ist beispielsweise in der DE 20 2016 103 323 U1, DE 299 00 923 U1, DE 10 2015 004 019 A1 oder der DE 33 11 660 C2 offenbart.

Nachteilig an bekannten Lösungen ist insbesondere die nicht immer ausreichende Vermeidung von Querkraftbelastungen und die häufig einteilig oder stoffschlüssig realisierten Befestigungsmittel am oder in Schutzgitterelementen wie beispielsweise Tragstreben.

Der Erfindung liegt die Aufgabe der Verbesserung der Befestigung eines Schutzgitters und/oder die Steigerung der Dauerfestigkeitseigenschaften der dazu erforderlichen Befestigungselemente zu Grunde.

Diese Aufgabe wird durch die Merkmalskombination gemäß Patentanspruch 1 gelöst.

Erfindungsgemäß wird ein Lüfterschutzgitter mit wenigstens einer, vorzugsweise einer Vielzahl von Befestigungsstreben und einer Befestigungsvorrichtung zur Befestigung der Befestigungsstreben des Lüfterschutzgitters vorgeschlagen, bei welchem die Befestigungsstreben einen sich in einer Längsrichtung erstreckenden ersten Schenkel aufweist, der ausgebildet ist, mehrere Gitterstäbe des Lüfterschutzgitters zu übergreifen, wobei der zumindest eine erste Schenkel ein freies Längsende aufweist, und im Bereich des freien Längsendes des zumindest ersten Schenkels die Befestigungsvorrichtung angeordnet ist. Die Befestigungsvorrichtung umfasst eine erste Befestigungshülse und wenigstens eine zweite Befestigungshülse, die derart zusammenwirken, dass wenigstens ein zumindest den ersten Schenkel aufnehmender Klemmbereich unterstützt ist. Die wenigstens zwei Befestigungshülsen sind axial sowohl gegeneinander als auch gegenüber dem Schenkel zur Festlegung des Schutzgitters verspannbar.

Vorzugsweise wird bei der Befestigungsvorrichtung vorgesehen, dass die wenigstens zwei Befestigungshülsen durch eine Verschraubung verspannbar sind.

In einer vorteilhaften Weiterbildung ist vorgesehen, dass im Klemmbereich durch die erste Befestigungshülse und die wenigstens eine zweite Befestigungshülse eine Spannkraft Fsp zur Verspannung und/oder Klemmung durch eine Schraubenverbindung realisiert ist.

Die Spannkraft wird vorzugsweise derart gewählt, dass sowohl die erforderlichen Klemmkräfte des Klemmbereiches als auch die aufnehmbaren Querkräfte über den real auftretenden Querkräften Fq liegen, wobei die Querkräfte gebildet werden durch Fq= µ * Fsp (µ entspricht der Reibungszahl zwischen den verklemmten aneinander anliegenden Bauteilen, welche die Querkraft aufnehmen).

Erfindungsgemäß ist die Befestigungsvorrichtung auf Ausführungen gerichtet, bei denen die Befestigungsstrebe einen sich in Längsrichtung im Wesentlichen parallel zu dem ersten Schenkel erstreckenden zweiten Schenkel aufweist. Beide Schenkel sind im Klemmbereich angeordnet und werden von der Befestigungsvorrichtung gehalten.

In einer Weiterbildung ist vorgesehen, dass die Befestigungsstrebe einen sich in Längsrichtung im Wesentlichen parallel zu dem ersten Schenkel erstreckenden zweiten Schenkel aufweist, wobei der erste und der zweite Schenkel einteilig in einer Haarnadelform ausgebildet sind und ein offenes Ende der Haarnadelform das freie Längsende bestimmt. Die "Haarnadelform" ist definiert als zwei zumindest im Wesentlichen parallele Schenkel umfassende U-Form, die einseitig durch einen im Wesentlichen runden Übergang geschlossen ist, so dass eine U-Form entsteht, wobei die jeweilige Schenkellänge und Krümmung des Übergangs variabel sind. Dabei wird vorzugsweise die Befestigungsvorrichtung in der Querrichtung gesehen zwischen dem ersten und zweiten Schenkel angeordnet. Das freie Längsende der Befestigungsstrebe ist durch die Anordnung der Befestigungsvorrichtung zwischen den beiden Schenkeln stabilisiert, ermöglicht eine höhere Momentaufnahme am Befestigungspunkt des Lüfterschutzgitters und gewährleistet eine gesteigerte Lebensdauer im Betrieb.

Als vorteilhafte Variante kann ferner vorgesehen werden, dass der erste und/oder der zweite Schenkel eine im Wesentlichen runde Querschnittsform aufweisen.

Im Bereich des freien Längsendes der Befestigungsstrebe wird das Befestigungselement erfindungsgemäß so angeordnet, dass es bündig mit dem freien Längsende des bzw. der Schenkel abschließt.

Die Erfindung umfasst ferner ein Lüfterschutzgitter mit wenigstens einer, vorzugsweise einer Vielzahl von vorstehend beschriebenen Befestigungsstreben und einer entsprechenden Anzahl an Befestigungsvorrichtungen an jeder der Befestigungsstreben. Ein derartiges Lüfterschutzgitter weist mehrere Gitterstäbe auf, die von der wenigstens einen Befestigungsstrebe übergriffen sind. Das freie Längsende der Befestigungsstrebe und das daran angeordnete Befestigungselement stehen gegenüber dem Bereich der Gitterstäbe nach radial innen hervor und bieten einen Anbindungspunkt an den Lüfter oder Lüftermotor.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
Fig. 1 ein Lüfterschutzgitter in einer perspektivischen Ansicht mit Befestigungsstreben und Befestigungsvorrichtungen;
Fig. 2 eine Befestigungsvorrichtung am freien Ende einer der Befestigungsstreben in vergrößerter Detailansicht;
Fig. 3 eine Schnittansicht durch die Befestigungsvorrichtung.

Gleiche Bezugszeichen benennen gleiche Teile in allen Ansichten.

In Figur 1 ist ein Lüfterschutzgitter 50 mit einer Vielzahl von umlaufenden Gitterstäben 3 in einer perspektivischen Ansicht dargestellt. In Umfangsrichtung verteilt weist das Lüfterschutzgitter 50 zur Montage an einem Lüfter vier Befestigungsstreben 31 auf, zwischen denen jeweils in radialer Richtung gesehen kürzere einschenklige Versteifungsstreben 30 angeordnet sind. Die Befestigungsstreben 1 übergreifen alle Gitterstäbe 3 und weisen an ihren radial innen liegenden Abschnitten jeweils das freie Längsende auf. Jede der Befestigungsstreben 31 ist durch zwei Schenkel 11, 12 gebildet, die in einer Haarnadelform verlaufen. Im radial außen liegenden Bereich der Befestigungsstreben 31 steht der jeweils geschlossene U-förmige Abschnitt radial über das Lüfterschutzgitter 50 hervor und bietet jeweils eine Anbindungsstelle. Die Form der Befestigungsstreben 31 ist an den Verlauf der Gitterstäbe 3 angepasst, so dass die Befestigungsstreben 1 einen äußeren im Wesentlichen vertikal verlaufenden, einen sich daran anschließenden radial verlaufenden, einen sich daran anschließenden schrägen Abschnitt aufweisen. An den schrägen Abschnitt schließt sich der freie Längsabschnitt an, in dem die Befestigungsstreben 31 gerade in radialer Richtung verlaufen. In diesem Abschnitt ist jeweils die Befestigungsvorrichtung 13 vorgesehen, die auch in den Figuren 2 und 3 näher gezeigt ist.

Jede Befestigungsvorrichtung 13 umfasst gemäß Figur 2 und 3 zwei ineinander greifende Befestigungshülsen 14, 15, die miteinander den Klemmbereich 19 bilden, innerhalb dem die Schenkelenden der Schenkel 11, 12 eingeschoben sind. An der zweiten Befestigungshülse 15 ist ein senkrechter Axialsteg 16 ausgebildet, an dem die Schenkel 11, 12 seitlich zur Anlage gebracht sind. Beide Befestigungshülsen 14, 15 weisen jeweils einen die Schenkel 11, 12 vollständig übergreifenden Bund 24, 25 auf, welche den Klemmbereich 19 beranden. Durch Verspannung der beiden Befestigungshülsen 14, 15 in axialer Richtung kann das Lüfterschutzgitter 50 verspannt werden. In der gezeigten Ausführung erfolgt dies über eine nicht dargestellte Schraube, die durch das Verschraubungsloch 17 geführt wird und die beiden Befestigungshülsen 14, 15 in axialer Richtung aufeinander zu bewegen kann.. Die Befestigungshülsen 14, 15 erzeugen im zueinander verspannten Zustand im Klemmbereich 19 eine axiale Spannkraft Fsp, die ausreicht, dass sowohl die erforderlichen Klemmkräfte des Klemmbereiches 19 als auch die aufnehmbaren Querkräfte (senkrecht zur axialen Spannkraft) über den real auftretenden Querkräften Fq liegen. Die Befestigungsvorrichtung 13 schließt bündig mit dem freien Längsende der im Querschnitt runden Schenkel 11, 12 ab.

## Patentansprüche

1. Lüfterschutzgitter (50) mit Befestigungsstreben und einer Befestigungsvorrichtung zur Befestigung der Befestigungsstreben des Lüfterschutzgitters (50), wobei die Befestigungsstreben einen sich in einer Längsrichtung erstreckenden ersten Schenkel (11) und einen sich in Längsrichtung parallel zu dem ersten Schenkel (11) erstreckenden zweiten Schenkel (12) aufweisen, die mehrere Gitterstäbe (3) des Lüfterschutzgitters (50) übergreifen, wobei der erste und zweite Schenkel (11, 12) jeweils ein freies Längsende aufweisen und im Bereich der freien Längsenden der Schenkel (11, 12) die Befestigungsvorrichtung (13) angeordnet ist, wobei die Befestigungsvorrichtung (13) eine erste Befestigungshülse (14) und wenigstens eine zweite Befestigungshülse (15) umfasst, die ineinander greifen und einen den ersten und zweiten Schenkel (11, 12) aufnehmenden Klemmbereich (19) ausbilden, innerhalb welchem die Schenkelenden der Schenkel (11, 12) eingeschoben sind, und wobei die wenigstens zwei Befestigungshülsen (14, 15) axial sowohl gegeneinander als auch gegenüber den Schenkeln (11, 12) zur Festlegung des Lüfterschutzgitters verspannbar sind, wobei die Befestigungsvorrichtung bündig mit dem freien Längsende der Schenkel (11, 12) abschließt, wobei an der zweiten Befestigungshülse ein senkrechter Axialsteg (16) ausgebildet ist, an dem die Schenkel (11, 12) seitlich zur Anlage gebracht sind, und wobei die beiden Befestigungshülsen (14, 15) jeweils einen die Schenkel (11, 12) vollständig übergreifenden Bund (24, 25) aufweisen, welche den Klemmbereich (19) beranden.

2. Lüfterschutzgitter nach Anspruch 1, **dadurch gekennzeichnet, dass** die wenigstens zwei Befestigungshülsen (14, 15) durch eine Verschraubung verspannbar sind.

3. Lüfterschutzgitter nach zumindest einem der vorigen Ansprüche, **dadurch gekennzeichnet, dass** im Klemmbereich (19) durch die erste Befestigungshülse (14) und die wenigstens eine zweite Befestigungshülse (15) eine Spannkraft Fsp zur Verspannung und/oder Klemmung durch eine Schraubenverbindung realisiert ist.

4. Lüfterschutzgitter nach dem vorigen Anspruch, **dadurch gekennzeichnet, dass** die Spannkraft derart gewählt ist, dass sowohl die erforderlichen Klemmkräfte des Klemmbereiches (19) als auch die aufnehmbaren Querkräfte über den real auftretenden Querkräften Fq liegen, wobei die Querkräfte gebildet werden durch Fq= µ * Fsp.

5. Lüfterschutzgitter nach dem vorigen Anspruch, **dadurch gekennzeichnet, dass** der erste und der zweite Schenkel (11, 12) einteilig in einer Haarnadelform ausgebildet sind und ein offenes Ende der Haarnadelform das freie Längsende bestimmt.

6. Lüfterschutzgitter nach einem der vorigen Ansprüche, **dadurch gekennzeichnet, dass** der erste und/oder der zweite Schenkel (11, 12) eine im Wesentlichen runde Querschnittsform aufweisen.

## Claims

1. A protective fan guard (50) with mounting struts and a fastening device for fastening the mounting struts of the protective fan guard (50), wherein the mounting struts have a first leg (11) which extends in a longitudinal direction and a second leg (11) which extends in the longitudinal direction parallel to the first leg (11, 12), which legs engage over a plurality of guard bars (3) of the protective fan guard (50), the first and second legs (11, 12) each having a free longitudinal end and the fastening device (13) being arranged in the vicinity of the free longitudinal ends of the legs (11, 12), wherein the fastening device (13) comprises a first fastening sleeve (14) and at least one second fastening sleeve (15) which interlock and form a clamping region (19) which receives the first and second legs (11, 12) and within which the leg ends of the legs (11, 12) are inserted, and wherein the at least two fastening sleeves (14, 15) can be braced axially both against one another and against the legs (11, 12) in order to secure the fan guard, wherein the fastening device is flush with the free longitudinal end of the legs (11, 12), wherein a vertical axial web (16) is formed on the second fastening sleeve against which the legs (11, 12) are brought into lateral contact, and wherein the two fastening sleeves (14, 15) each have a collar (24, 25) which engages completely over the legs (11, 12) and borders the clamping region (19).

2. The protective fan guard as set forth in claim 1, **characterized in that** the at least two fastening sleeves (14, 15) can be clamped by means of a screw connection.

3. The protective fan guard as set forth in at least one of the preceding claims, **characterized in that** a clamping force Fsp for bracing and/or clamping is achieved in the clamping region (19) by the first fastening sleeve (14) and the at least one second fastening sleeve (15) by means of a screw connection.

4. The protective fan guard as set forth in the preceding claim, **characterized in that** the clamping force is selected such that both the required clamping forces of the clamping region (19) and the supportable transverse forces are greater than the actually occurring transverse forces Fq, the transverse forces being constituted by Fq = µ * Fsp.

5. The protective fan guard as set forth in the preceding claim, **characterized in that** the first and second legs (11, 12) are integrally formed in a hairpin shape and an open end of the hairpin shape defines the free longitudinal end.

6. The protective fan guard as set forth in any one of the preceding claims, **characterized in that** the first and/or the second leg (11, 12) have a substantially round cross-sectional shape.

## Revendications

1. Grille de protection de ventilateur (50), comprenant des barres de fixation et un dispositif de fixation pour fixer les barres de fixation de la grille de protection de ventilateur (50), dans laquelle les barres de fixation présentent une première branche (11) s'étendant dans une direction longitudinale et une deuxième branche (12) s'étendant dans la direction longitudinale en parallèle à la première branche (11) qui chevauchent plusieurs baguettes de grille (3) de la grille de protection de ventilateur (50), dans laquelle la première et la deuxième branche (11, 12) présentent respectivement une extrémité longitudinale libre, et le dispositif de fixation (13) est disposé dans la zone des extrémités longitudinales libres des branches (11, 12), dans laquelle le dispositif de fixation (13) comprend une première douille de fixation (14) et au moins une deuxième douille de fixation (15) qui viennent en prise l'une dans l'autre et réalisent une zone de serrage (19) recevant la première et la deuxième branche (11, 12) et à l'intérieur de laquelle sont insérées les extrémités de branche des branches (11, 12), et dans laquelle lesdites au moins deux douilles de fixation (14, 15) peuvent être haubanées axialement à la fois l'une contre l'autre et par rapport aux branches (11, 12) pour immobiliser la grille de protection de ventilateur, dans laquelle le dispositif de fixation est en affleurement avec l'extrémité longitudinale libre des branches (11, 12), dans laquelle à la deuxième douille de fixation est réalisée une entretoise axiale verticale (16) contre laquelle les branches (11, 12) sont mises en butée latéralement, et dans laquelle les deux douilles de fixation (14, 15) présentent respectivement un collet (24, 25) chevauchant complètement les branches (11, 12) et délimitant la zone de serrage (19).

2. Grille de protection de ventilateur selon la revendication 1, **caractérisée en ce que** lesdites au moins deux douilles de fixation (14, 15) peuvent être haubanées par vissage.

3. Grille de protection de ventilateur selon au moins l'une des revendications précédentes, **caractérisée en ce que** dans la zone de serrage (19) une force de serrage Fsp est réalisée par la première douille de fixation (14) et ladite au moins une deuxième douille de fixation (15) pour le haubanage et/ou le serrage par un assemblage par vis.

4. Grille de protection de ventilateur selon la revendication précédente, **caractérisée en ce que** la force de serrage est sélectionnée de telle sorte qu'à la fois les efforts de serrage de la zone de serrage (19) et les forces transversales pouvant être absorbées sont supérieurs aux forces transversales apparaissant réellement, les forces transversales étant formées par Fq = µ * Fsp.

5. Grille de protection de ventilateur selon la revendication précédente, **caractérisée en ce que** la première et la deuxième branche (11, 12) sont réalisées d'un seul tenant sous une forme d'épingle à cheveux, et une extrémité ouverte de la forme d'épingle à cheveux détermine l'extrémité longitudinale libre.

6. Grille de protection de ventilateur selon l'une quelconque des revendications précédentes, **caractérisée en ce que** la première et/ou la deuxième branche (11, 12) présente(nt) une forme de section transversale substantiellement ronde.
